# EUROPÄISCHE PATENTSCHRIFT

(11) **EP 2 464 866 B1**
(45) Veröffentlichungstag und Bekanntmachung des Hinweises auf die Patenterteilung: **12.10.2016**
(21) Anmeldenummer: 10740213.3
(22) Anmeldetag: 03.08.2010
(51) Int. Cl.: F04B 1/04, F02M 59/10, F04B 9/04

(54) **HOCHDRUCKPUMPE**
HIGH PRESSURE PUMP
POMPE À HAUTE PRESSION

(30) Priorität: 10.08.2009 DE 102009028394
(43) Veröffentlichungstag der Anmeldung: 20.06.2012
(73) Patentinhaber: Robert Bosch GmbH, 70442 Stuttgart (DE)
(72) Erfinder: GENTE, Arnold, 70469 Stuttgart (DE); GREINER, Matthias, 71272 Renningen (DE)
(86) Internationale Anmeldenummer: PCT/EP2010/061260
(87) Internationale Veröffentlichungsnummer: WO 2011/018389

(56) Entgegenhaltungen:
- EP-A1- 1 707 794
- EP-A2- 2 182 210
- WO-A1-2005/073554
- WO-A1-2007/107410
- WO-A1-2008/046683
- WO-A1-2010/097247
- DE-A1-102004 002 487

## Beschreibung

### Stand der Technik

Die Erfindung betrifft eine Hochdruckpumpe, insbesondere eine Radial- oder Reihenkolbenpumpe. Speziell betrifft die Erfindung das Gebiet der Brennstoffpumpen für Brennstoffeinspritzanlagen von luftverdichtenden, selbstzündenden Brennkraftmaschinen.

### Offenbarung der Erfindung

Aus der DE 102004002487 oder DE 10 2005 046 670 A1 ist eine Hochdruckpumpe für eine Kraftstoffeinspritzeinrichtung einer Brennkraftmaschine bekannt. Die bekannte Hochdruckpumpe weist ein Pumpengehäuse auf, in dem ein Pumpenelement angeordnet ist, das einen durch eine Antriebswelle in einer Hubbewegung angetriebenen Pumpenkolben umfasst. Der Pumpenkolben ist in einer Zylinderbohrung eines Teils des Pumpengehäuses verschiebbar geführt und begrenzt in dieser einen Pumpenarbeitsraum. Der Pumpenkolben stützt sich mittelbar über einen hohlzylinderförmigen Stößel an der Antriebswelle ab, wobei der Stößel in einer Bohrung eines Teils des Pumpengehäuses in Richtung der Längsachse des Pumpenkolbens verschiebbar geführt ist.

Die bekannte Hochdruckpumpe hat den Nachteil, dass eine gewisse Bauhöhe für den Stößelkörper erforderlich ist, um eine zuverlässige Führung in dem Pumpengehäuse in Richtung der Längsachse des Pumpenkolbens zu gewährleisten. Dies wirkt sich auf die Baugröße der Hochdruckpumpe aus. Ferner sind weitere Bauelemente erforderlich, insbesondere ein Stützelement, das im Stößel in dessen der Antriebswelle zugewandtem Endbereich eingesetzt ist, um die Rolle zu lagern. Der Pumpenkolben ist über einen Federteller, an dem sich eine Stößelfeder abstützt, mit dem Stößelkörper verbunden.

### Offenbarung der Erfindung

Die erfindungsgemäße Hochdruckpumpe mit den Merkmalen des Anspruchs 1 hat den Vorteil, dass eine kompakte Ausgestaltung der Pumpenbaugruppe möglich ist und somit der für die Hochdruckpumpe benötigte Bauraum verkleinert ist. Speziell kann eine Ausgestaltung der Pumpenbaugruppe vereinfacht werden.

Erfindungsgemäß ist der Rollenstößel in zumindest einem Stützbereich, in dem sich der Rollenstößel radial in der Bohrung des Gehäuseteils abstützt, bauchförmig ausgestaltet. Die bauchförmige Ausgestaltung kann beispielsweise durch ein Schleifen des Rollenstößels an seiner Außenseite erzielt werden. Speziell kann der Rollenstößel an dem Stützbereich ballig geschliffen sein. Durch den kleinen Hebelarm zwischen der Drehachse der Rolle und dem Abstützpunkt des Rollenstößels kann ein Biegemoment zwischen dem Rollenstößel und dem Pumpenkolben in Bezug auf die Verbindung des Rollenstößels mit dem Pumpenkolben, die über den Federteller erfolgt, ausreichend klein gehalten werden.

Der Rollenstößel kann relativ klein ausgestaltet werden, wodurch die Stößelfeder schwächer ausgelegt und ebenfalls deutlich verkleinert werden kann, da die Stößelfeder weniger Masse mit sich führen muss. Dadurch kann auch eine erhebliche Gewichtsersparnis, das heißt eine Verringerung der Masse der Bauteile der Pumpenbaugruppe, erzielt werden, die beispielsweise 50% beträgt. Eine Verkleinerung der Stößelfeder kann auch zu einer Reduzierung des Hauptabmaßes von einer Nockenwelle (Antriebswelle) zu einer Zylinderkopfoberseite führen. Dieser Vorteil führt zu weiteren Gewichtseinsparungen am Zylinderkopf und am Pumpengehäuse. Ausgehend von der Verkleinerung und somit Massen reduzierung des Rollenstößels ergeben sich somit zusätzliche Vorteile.

In vorteilhafter Weise ist der Pumpenkolben im Wesentlichen zylinderförmig ausgestaltet. Hierbei kann ein Kolbenfuß am Pumpenkolben entfallen. Speziell kann der Pumpenkolben aus einem Stangenmaterial hergestellt werden, wobei ein optimal kleiner Durchmesser des Stangenmaterials gewählt ist, um ein Zerspanvolumen durch Drehen und Schleifen so gering wie möglich zu halten.

Vorteilhaft ist es auch, dass der Federteller zumindest einen Stützfortsatz aufweist, der entlang der Hauptachse der Pumpenbaugruppe seitlich an dem Rollenstößel entlang geführt ist und an der Rolle über den Rollenstößel hinaus steht, und dass der Stützfortsatz einen Seitenlauf der Rolle entlang ihrer Drehachse begrenzt. Speziell ist es vorteilhaft, dass der Federteller zwei Stützfortsätze aufweist, die an gegenüberliegenden Seiten entlang der Hauptachse der Pumpenbaugruppe seitlich an dem Rollenstößel entlang geführt sind und an der Rolle über den Rollenstößel hinaus stehen und dass die Stützfortsätze beidseitig einen Seitenlauf der Rolle entlang ihrer Drehachse begrenzen. Die Stützfortsätze können dabei entsprechend zwei Ohren oder Lappen ausgestaltet sein, die das Pumpengehäuse vor dem Seitenlauf der Rolle schützen und die Rolle in ihrer gewünschten Position halten. Die hierbei entstehenden Kräfte aus dem Rollenanlauf an die Stützfortsätze können auf den Pumpenkolben übertragen werden.

Vorteilhaft ist es auch, dass der Pumpenkolben einen Kolbenfuß aufweist, der dem Rollenstößel zugewandt ist, und dass der Federteller den Kolbenfuß des Pumpenkolbens zum Verbinden des Pumpenkolbens mit dem Federteller hintergreift. Dadurch wird der Pumpenkolben mit dem Rollenstößel verbunden, wobei die Verbindung mittels des Federtellers erfolgt. Der Pumpenkolben kann sich hierbei mit seinem Kolbenfuß am Rollenstößel abstützen.

Vorteilhaft ist es auch, dass der Nocken oder eine Antriebswelle, an der der Nocken vorgesehen ist, zumindest einen dem Nocken zugeordneten Führungssteg aufweist, der einen Seitenlauf der Rolle entlang ihrer Drehachse begrenzt. Speziell ist es vorteilhaft, dass zwei solche Führungsstege vorgesehen sind, die beidseitig einen Seitenlauf der Rolle entlang ihrer Drehachse begrenzen. Solche Führungsstege sind vorzugsweise als umlaufende und geschlossene Führungsstege ausgestaltet. Solche Führungsstege übernehmen die Funktion eines Stützfortsatzes des Federtellers oder dergleichen, so dass sich die Ausgestaltung der Pumpenbaugruppe vereinfacht. Außerdem ergibt sich der Vorteil, dass sich die Rolle nicht verdrehen kann, da sie direkt auf einer Nockenbahn des Nockens geführt ist. Somit kann die Führung der Rolle und die Abstützung gegen Rollenanlauf von der Nockenwelle, das heißt dem Nocken oder der Antriebswelle, übernommen werden. Hierbei ergibt sich auch der Vorteil, dass der Federteller sehr einfach ausgeführt ist, so dass das Gesamtgewicht der bewegten Massen, insbesondere die Masse des Stößelkörpers und weiterer mit dem Stößelkörper verbundener Bauteile, optimiert ist. Hierdurch kann auch eine Kraft und somit eine Baugröße der Stößelfeder weiter verringert werden.

### Kurze Beschreibung der Zeichnungen

Bevorzugte Ausführungsbeispiele der Erfindung sind in der nachfolgenden Beschreibung anhand der beigefügten Zeichnungen, in denen sich entsprechende Elemente mit übereinstimmenden Bezugszeichen versehen sind, näher erläutert. Es zeigt:
Fig. 1 eine Hochdruckpumpe in einer auszugsweisen, schematischen, axialen Schnittdarstellung entsprechend einem ersten Ausführungsbeispiel der Erfindung;
Fig. 2 einen auszugsweisen Schnitt durch die in Fig. 1 dargestellte Hochdruckpumpe entlang der mit II bezeichneten Schnittlinie;
Fig. 3 einen auszugsweisen Schnitt durch die in Fig. 1 dargestellte Hochdruckpumpe entlang der mit III bezeichneten Schnittlinie;
Fig. 4 eine auszugsweise Darstellung der in Fig. 1 gezeigten Hochdruckpumpe entsprechend einem zweiten Ausführungsbeispiel der Erfindung und
Fig. 5 eine auszugsweise Darstellung der in Fig. 1 gezeigten Hochdruckpumpe entsprechend einem dritten Ausführungsbeispiel der Erfindung.

### Ausführungsformen der Erfindung

Fig. 1 zeigt eine Hochdruckpumpe 1 in einer auszugsweisen, schematischen, axialen Schnittdarstellung entsprechend einem ersten Ausführungsbeispiel. Die Hochdruckpumpe 1 kann insbesondere als Radial- oder Reihenkolbenpumpe ausgestaltet sein. Speziell eignet sich die Hochdruckpumpe 1 als Brennstoffpumpe für Brennstoffeinspritzanlagen von luftverdichtenden, selbstzündenden Brennkraftmaschinen. Ein bevorzugter Einsatz der Hochdruckpumpe 1 besteht für eine Brennstoffeinspritzanlage mit einer Brennstoffverteilerleiste, die Dieselbrennstoff unter hohem Druck speichert. Die erfindungsgemäße Hochdruckpumpe 1 eignet sich jedoch auch für andere Anwendungsfälle.

Die Hochdruckpumpe 1 weist ein Pumpengehäuse auf, das ein oder mehrere Gehäuseteile 2 umfasst. In dem Gehäuseteil 2 ist eine Antriebswelle 3 angeordnet, die in dem Gehäuseteil 2 gelagert ist. Hierbei ist die Antriebswelle 3 um eine Drehachse 4 drehbar, wobei der Antrieb durch eine Brennkraftmaschine erfolgen kann.

Die Antriebswelle 3 weist zumindest einen Nocken 5 auf. Dabei kann der Nocken 5 auch als Mehrfachnocken ausgestaltet sein. Ferner kann der Nocken 5 auch durch einen exzentrischen Abschnitt der Antriebswelle 3 oder dergleichen gebildet sein. In dem Gehäuseteil 2 ist eine Pumpenbaugruppe 6 angeordnet, die dem Nocken 5 zugeordnet ist.

Die Pumpenbaugruppe 6 weist eine Hauptachse 7 auf, die zumindest näherungsweise auf die Drehachse 4 der Antriebswelle 3 zeigt. Die Pumpenbaugruppe 6 ist zumindest im Wesentlichen in einer Bohrung 8 des Gehäuseteils 2 angeordnet. Dabei ist ein Zylinderkopf 9 mit dem Gehäuseteil 2 verbunden. Ein Ansatz 10 des Zylinderkopfs 9 ragt in die Bohrung 8. Die Bohrung 8 ist bezüglich der Hauptachse 7 symmetrisch ausgestaltet. Ferner ist der Ansatz 10 des Zylinderkopfs 9 bezüglich der Hauptachse 7 symmetrisch ausgestaltet.

Die Pumpenbaugruppe 6 weist außerdem einen Pumpenkolben 11 auf, der in einer Bohrung 12 des Ansatzes 11 entlang der Hauptachse 7 geführt ist. Der Pumpenkolben 11 begrenzt in der Bohrung 12 einen Pumpenarbeitsraum 13. Über ein Einlassventil 14 kann unter einem niedrigen Druck stehender Brennstoff von einer Vorförderpumpe oder dergleichen in den Pumpenarbeitsraum 13 einströmen, wenn der Pumpenkolben 11 einen Saughub ausführt. Während eines Förderhubs des Pumpenkolbens 11 wird der unter hohem Druck stehende Brennstoff über ein Auslassventil 15 zu einer Brennstoffverteilerleiste oder dergleichen gefördert.

In der Bohrung 8 ist außerdem ein Rollenstößel 20 angeordnet, der eine Rolle 21 aufnimmt. Der Rollenstößel 20 ist als einteiliges Rollenstößelteil ausgebildet. Hierbei wird zum einen eine Abstützung des Rollenstößels 20 in einer radialen Richtung bezüglich der Hauptachse 7 in der Bohrung 8 ermöglicht und zum anderen eine zuverlässige Aufnahme der Rolle 21 von dem Rollenstößel 20 erreicht. Die Rolle 21 läuft im Betrieb auf einer Nockenoberfläche 22 des Nockens 5 ab. Hierdurch überträgt sich eine von dem Nocken 5 verursachte Hubbewegung über die Rolle 21 und den Rollenstößel 20 auf den Pumpenkolben 11.

Die Pumpenbaugruppe 6 weist einen Federteller 23 auf, der mit dem Rollenstößel 20 verbunden ist. Hierbei ist der Pumpenkolben 11 mit dem Federteller 23 verbunden. In diesem Ausführungsbeispiel ist der Pumpenkolben 11 in den Federteller 23 eingepresst. Außerdem ist eine Stößelfeder 24 vorgesehen, die sich einerseits an dem Zylinderkopf 9 und andererseits an dem Federteller 23 abstützt. Somit wird der Federteller 23 von der Kraft der Stößelfeder 24 beaufschlagt, nämlich in Richtung eines Saughubs eines Pumpenkolbens 11. Somit wird während der Hin- und Herbewegung des Pumpenkolbens 11 eine vorteilhafte Kraftübertragung gewährleistet, wobei die Rolle 21 stets in Kontakt mit der Nockenoberfläche 22 und in Kontakt mit dem Rollenstößel 20 steht.

In diesem Ausführungsbeispiel ist der Pumpenkolben 11, der in den Federteller 23 eingepresst ist, zylinderförmig ausgestaltet. Dadurch ist eine kostengünstige Ausgestaltung des Pumpenkolbens 11, beispielsweise aus einem Stangenmaterial, möglich.

Der Rollenstößel 20 weist an seiner Außenseite einen Stützbereich 30 auf. In dem Stützbereich 30 ist der Rollenstößel 20 bauchförmig ausgestaltet. Somit ergibt sich ein bauchförmiger Stützbereich 30 des Rollenstößels 20, an dem der Rollenstößel 20 in radialer Richtung bezüglich der Hauptachse 7 mit der Bohrung 8 in Kontakt kommt. Hierbei ist der bauchförmige Stützbereich 30 so ausgestaltet, dass ein Hebelarm 31 zwischen einer Drehachse 32 der Rolle 21 und einem Abstützpunkt 33 zwischen dem bauchförmigen Stützbereich (Bauch) 30 des Rollenstößels 20 und der Bohrung 8 des Gehäuseteils 2 relativ klein ist. Je nach Ausgestaltung kann der Hebelarm 31 dabei auch vernachlässigbar klein sein.

Im Betrieb stützt sich der Rollenstößel 20 an dem Abstützpunkt 33 an der Bohrung 8 ab, so dass eine Querkraft radial zu der Hauptachse 7 am Abstützpunkt 33 auftritt. Der Rollenstößel 20 wird hierbei nicht am Kippen in der Bohrung 8 gehindert. Hierdurch kommt es zu einer gewissen Momenteneinleitung über den Federteller 23 auf den Pumpenkolben 11. Das erzeugte Moment ist jedoch hinreichend klein, so dass ein zuverlässiger Betrieb gewährleistet ist.

Die abzustützende Querkraft tritt als Kraftkomponente der Rollenkraft auf, die senkrecht zur Hauptachse 7 vom Nockenantrieb eingeleitet wird. In Bezug auf eine vom Nocken 5 auf die Rolle 21 aufgebrachte Kraft nimmt die Querkraft bei üblichen Nockensteigungen maximal ein Viertel der von dem Nocken aufgebrachten Kraft an. Die Kolbenbetätigungskraft, die auf den Pumpenkolben 11 in Richtung der Hauptachse 7 wirkt, ist daher deutlich größer als die Querkraftkomponente.

Im Idealfall wird der Rollenstößel 20 so in der Bohrung 8 geführt, dass die Querkraft zumindest näherungsweise auf der Höhe der Drehachse 32 eingeleitet wird. Dies bedeutet, dass der Hebelarm 31 verschwindet. Wenn dies aus Bauraumgründen oder dergleichen nicht möglich ist, dann wird durch die Querkraftabstützung ein Kippmoment auf den Rollenstößel 20 ausgeübt, das durch den Pumpenkolben 11 abgestützt wird. Je größer der Hebelarm 31, desto größer ist auch das auftretende Kippmoment. Beispielsweise kann der Hebelarm 31 etwa 5 mm betragen. Bei einem Nockeneingriffswinkel von 15° ist das auftretende Kippmoment kleiner als das Produkt aus der auf den Pumpenkolben 11 in Richtung der Hauptachse 7 wirkenden Kraft, dem Hebelarm 31 von 5 mm und dem Tangens von 15°. Somit ist das auftretende Kippmoment kleiner als das Produkt aus der auf den Pumpenkolben 11 in Richtung der Hauptachse 7 wirkenden Kraft und 1,25 mm.

Zum Vergleich hierzu tritt bei einem Exzenter-Polygon-basierten Triebwerk am Kolbenfuß ein Kippmoment auf, das kleiner ist als das Produkt aus der in Richtung der Hauptachse 7 auf den Pumpenkolben 11 wirkenden Kraft und beispielsweise 2,5 mm.

Somit kann durch eine geeignete Ausgestaltung der Pumpenbaugruppe 6 gewährleistet werden, dass die Festigkeit des Pumpenkolbens 11 auch bei einem relativ kleinen Durchmesser des Pumpenkolbens 11 ausreicht, um das auftretende Kippmoment des Rollenstößels 20 aufzunehmen. Speziell kann der Rollenstößel 20 so gestaltet werden, dass sich der Kraftangriffspunkt nicht so weit vom Idealpunkt auf der Höhe der Drehachse 32 der Rolle 21 entfernt, das heißt, dass der Hebelarm 31 relativ klein ist.

Ferner kann das auf den Pumpenkolben 11 wirkende Moment durch einen Versatz der Bohrung 12 des Ansatzes 10 zu der Drehachse 4 der Antriebswelle 3 weiter reduziert werden. In diesem Fall zeigt die Hauptachse 7 der Pumpenbaugruppe 6 etwas an der Drehachse 4 der Antriebswelle 3 vorbei.

Fig. 2 zeigt eine auszugsweise Darstellung der in Fig. 1 gezeigten Hochdruckpumpe 1 in einer schematischen Schnittdarstellung entlang der mit II bezeichneten Schnittlinie. Der Federteller 23 weist in diesem Ausführungsbeispiel Stützfortsätze 35, 36 auf, die sich seitlich an dem Rollenstößel 20 entlang der Hauptachse 7 der Pumpenbaugruppe 6 erstrecken. Hierbei sind die Stützfortsätze 35, 36 beidseitig seitlich an dem Rollenstößel 20 entlang geführt, wobei diese auf der Seite der Rolle 21 über den Rollenstößel 20 hinaus stehen. Der Stützfortsatz 35 weist eine Anschlagfläche 37 auf. Ferner weist der Stützfortsatz 36 eine Anschlagfläche 38 auf. Durch die Anschlagflächen 37, 38 der Stützfortsätze 35, 36 ist ein möglicher Seitenlauf der Rolle 21 entlang der Drehachse 32 der Rolle 21 begrenzt. Die Stützfortsätze 35, 36 können dabei ohrenförmig ausgestaltet sein.

Fig. 3 zeigt eine auszugsweise Darstellung der in Fig. 1 gezeigten Hochdruckpumpe 1 entlang der mit III bezeichneten Schnittlinie. Der Rollenstößel 20 weist Bohrungen 39, 40, 41, 42 auf, die sich auch durch den Federteller 23 erstrecken. Über die Bohrungen 39 bis 42 ist die Bohrung 8 des Gehäuseteils 2 mit einem Innenraum des Gehäuseteils 2, in dem die Antriebswelle 3 angeordnet ist, verbunden. Die Bohrungen 39 bis 42 dienen als Ausgleichsbohrungen 39 bis 42. Die Ausgleichsbohrungen 39 bis 42 dienen dabei zum Ermöglichen eines Durchflusses von Brennstoff. Dadurch wird vermieden, dass durch den Rollenstößel 20 eine Verdichtung des Brennstoffs erfolgt.

Fig. 4 zeigt eine auszugsweise Darstellung der in Fig. 1 gezeigten Hochdruckpumpe 1 entsprechend einem zweiten Ausführungsbeispiel. Der in der Fig. 4 dargestellte auszugsweise Schnitt entspricht dabei der in der Fig. 2 gezeigten Darstellung, die entlang der in Fig. 1 mit II bezeichneten Schnittlinie ausgeführt ist. In diesem Ausführungsbeispiel weist der Pumpenkolben 11 einen Kolbenfuß 50 auf. Der Kolbenfuß 50 weist eine Stirnfläche 51 auf, mit der der Pumpenkolben 11 an seinem Kolbenfuß 50 an dem Rollenstößel 20 anliegt. Ferner weist der Federteller 23 einen Bund 25 auf. Mit dem Bund 52 hintergreift der Federteller 23 den Kolbenfuß 50 des Pumpenkolbens 11, um den Pumpenkolben 11 mit dem Federteller 23 und damit auch mit dem Rollenstößel 20 zu verbinden. Der Pumpenkolben 11 ist hierbei baumstammförmig ausgestaltet. Dadurch ist eine hohe Festigkeit des Pumpenkolbens 11 auch bei relativ großen auftretenden Querkräften, die zu entsprechend großen Momenten führen können, gewährleistet. Der Pumpenkolben 11 kann somit Kippmomente aufnehmen, die auf den Rollenstößel 20 wirken. An dem Kolbenfuß 50, der dem Rollenstößel 20 zugewandt ist, ist der Pumpenkolben 11 dicker ausgestaltet als an einem zylinderförmigen Teil 53. Somit ergibt sich eine große Stabilität des Pumpenkolbens 11.

In diesem Ausführungsbeispiel weist der Federteller 23 Stützfortsätze 35, 36 auf. Dabei ist durch Anschlagflächen 37, 38 der Stützfortsätze 35, 36 eine beidseitige Begrenzung des Seitenlaufs der Rolle 21 gewährleistet.

Fig. 5 zeigt die in der Fig. 1 gezeigte Hochdruckpumpe 1 in einer auszugsweisen Darstellung entsprechend einem dritten Ausführungsbeispiel. in diesem Ausführungsbeispiel sind an dem Nocken 5 beziehungsweise an der Antriebswelle 3, an der der Nocken 5 vorgesehen ist, Führungsstege 55, 56 vorgesehen. Die Führungsstege 55, 56 sind hierbei dem Nocken 5 und somit der Pumpenbaugruppe 6 zugeordnet. Die Führungsstege 55, 56 sind hierbei umlaufend ausgestaltet. Der Führungssteg 55 weist eine umlaufende, innenliegende Führungsfläche 57 auf. Der Führungssteg 56 weist eine umlaufende, innenliegende Führungsfläche 58 auf. Die Führungsflächen 57, 58 sind einander zugewandt. Die Führungsstege 55, 56 mit den Führungsflächen 57, 58 ragen in Bezug auf die Drehachse 4 der Antriebswelle 3 betrachtet in radialer Richtung über die Nockenoberfläche 22 hinaus. Die Führungsflächen 57, 58 der Führungsstege 55, 56 begrenzen dadurch einen möglichen Seitenlauf der Rolle 21 entlang der Drehachse 32 der Rolle 21. Stützfortsätze 35, 36, wie sie beispielsweise in den Fig. 2 und 4 veranschaulicht sind, können hierbei entfallen. Dadurch kann die Masse der bewegten Teile der Pumpenbaugruppe 6, insbesondere die Masse des Federtellers 23, weiter verringert werden. Dies ermöglicht eine weitere Optimierung der Pumpenbaugruppe 6.

Somit kann eine Bauhöhe des Rollenstößels 20 in Richtung der Hauptachse 7 optimiert werden.

Die Erfindung ist nicht auf die beschriebenen Ausführungsbeispiele beschränkt.

## Patentansprüche

1. Hochdruckpumpe (1), insbesondere Radial- oder Reihenkolbenpumpe für Brennstoffeinspritzanlagen von luftverdichtenden, selbstzündenden Brennkraftmaschinen, mit zumindest einer Pumpenbaugruppe (6) und einer Antriebswelle (3), die zumindest einen der Pumpenbaugruppe (6) zugeordneten Nocken (5) aufweist, wobei die Pumpenbaugruppe (6) einen in einer Bohrung (12) geführten Pumpenkolben (11), eine auf einer Nockenoberfläche (22) des Nockens (5) laufende Rolle (21) und einen Rollenstößel (20) aufweist, der die Rolle (21) aufnimmt, wobei der Pumpenkolben (11) über einen Federteller 23), an dem sich eine Stößelfeder (24) abstützt, mit dem Rollenstößel (20) verbunden ist und hierdurch wobei ein Verkippen des Rollenstößels (20) bezüglich einer Hauptachse (7) der Pumpenbaugruppe (6), entlang der der Pumpenkolben (11) betätigbar ist, begrenzt ist, **dadurch gekennzeichnet,**
**dass** der Rollenstößel (20) in einer in zumindest einem Gehäuseteil (2) ausgebildeten Bohrung (8) radial bezüglich der Hauptachse (7) der Pumpenbaugruppe (6) abgestützt ist und in zumindest einem Stützbereich (30), in dem sich der Rollenstößel (20) radial in der Bohrung (8) des Gehäuseteils (2) abstützt, bauchförmig ausgestaltet ist und dass der Bauch (30) des Rollenstößels (20) im Stützbereich so ausgestaltet ist, dass ein Hebelarm (31) zwischen der Drehachse (32) der Rolle (21) und einem Abstützpunkt (33) zwischen dem Bauch (30) des Rollenstößels (20) und der Bohrung (8) des Gehäuseteils (2) höchstens etwa 5 mm beträgt.

2. Hochdruckpumpe nach Anspruch 1,
**dadurch gekennzeichnet,**
**dass** der Rollenstößel (20) zumindest aus einem Rollenstößelteil (20) gebildet ist, wobei das Rollenstößelteil (20) die Rolle (21) aufnimmt und wobei sich das Rollenstößelteil (20) radial bezüglich der Hauptachse (7) der Pumpenbaugruppe (6) in der Bohrung (8) des Gehäuseteils (2) abstützt.

3. Hochdruckpumpe nach Anspruch 1 oder 2,
**dadurch gekennzeichnet,**
**dass** der Pumpenkolben (11) in den Federteller (23) eingepresst ist.

4. Hochdruckpumpe nach einem der Ansprüche 1 bis 3,
**dadurch gekennzeichnet,**
**dass** der Federteller (23) zumindest einen Stützfortsatz (35, 36) aufweist, der entlang der Hauptachse (7) der Pumpenbaugruppe (6) seitlich an dem Rollenstößel (20) entlang geführt ist und an der Rolle (21) über den Rollenstößel (20) hinaus steht, und dass der Stützfortsatz (35, 36) einen Seitenlauf der Rolle (21) entlang ihrer Drehachse (32) begrenzt.

5. Hochdruckpumpe nach einem der Ansprüche 1 bis 4,
**dadurch gekennzeichnet,**
**dass** der Pumpenkolben (11) im Wesentlichen zylinderförmig ausgestaltet ist.

6. Hochdruckpumpe nach Anspruch 1 oder 2,
**dadurch gekennzeichnet,**
**dass** der Pumpenkolben (11) einen Kolbenfuß (50) aufweist, der dem Rollenstößel (20) zugewandt ist, und dass der Federteller (23) den Kolbenfuß (50) des Pumpenkolbens (11) zum Verbinden des Pumpenkolbens (11) mit dem Federteller (23) hintergreift.

7. Hochdruckpumpe nach einem der Ansprüche 1 bis 6,
**dadurch gekennzeichnet,**
**dass** der Nocken (5) oder eine Antriebswelle (3), an der der Nocken (5) vorgesehen ist, zumindest einen dem Nocken (5) zugeordneten Führungssteg (55, 56) aufweist, der einen Seitenlauf der Rolle (21) entlang ihrer Drehachse (32) begrenzt.

## Claims

1. High-pressure pump (1), in particular radial or in-line piston pump for fuel injection systems of air-compressing, auto-ignition internal combustion engines, having at least one pump assembly (6) and having a drive shaft (3) which has at least one cam (5) assigned to the pump assembly (6), wherein the pump assembly (6) has a pump piston (11) which is guided in a bore (12), a roller (21) which runs on a cam surface (22) of the cam (5), and a roller tappet (20) which receives the roller (21), wherein the pump piston (11) is connected to the roller tappet (20) by way of a spring plate (23) on which a tappet spring (24) is supported, and wherein, in this way, tilting of the roller tappet (20) relative to a main axis (7) of the pump assembly (6) along which the pump piston (11) can be actuated is limited,
**characterized**
**in that** the roller tappet (20) is, in a bore (8) formed in at least one housing part (2), supported radially with respect to the main axis (7) of the pump assembly (6), and said roller tappet is of bulged form in at least one support region (30) in which the roller tappet (20) is supported radially in the bore (8) of the housing part (2), and in that the bulge (30) of the roller tappet (20) in the support region is designed such that a lever arm (31) between the axis of rotation (32) of the roller (21) and a support point (33) between the bulge (30) of the roller tappet (20) and the bore (8) of the housing part (2) amounts to at most approximately 5 mm.

2. High-pressure pump according to Claim 1, **characterized**
**in that** the roller tappet (20) is formed at least from a roller tappet part (20), wherein the roller tappet part (20) receives the roller (21), and wherein the roller tappet part (20) is supported, radially with respect to the main axis (7) of the pump assembly (6), in the bore (8) of the housing part (2).

3. High-pressure pump according to Claim 1 or 2, **characterized in that** the pump piston (11) is pressed into the spring plate (23).

4. High-pressure pump according to one of Claims 1 to 3,
**characterized**
**in that** the spring plate (23) has at least one support projection (35, 36) which is led laterally along the roller tappet (20) along the main axis (7) of the pump assembly (6) and which, at the roller (21), projects beyond the roller tappet (20), and in that the support projection (35, 36) delimits a lateral movement of the roller (21) along its axis of rotation (32).

5. High-pressure pump according to one of Claims 1 to 4,
**characterized in that** the pump piston (11) is of substantially cylindrical form.

6. High-pressure pump according to Claim 1 or 2, **characterized in that** the pump piston (11) has a piston foot (50) which faces toward the roller tappet (20), and **in that** the spring plate (23) engages behind the piston foot (50) of the pump piston (11) in order to connect the pump piston (11) to the spring plate (23).

7. High-pressure pump according to one of Claims 1 to 6,
**characterized**
**in that** the cam (5), or a drive shaft (3) on which the cam (5) is provided, has at least one guide web (55, 56) which is assigned to the cam (5) and which delimits a lateral movement of the roller (21) along its axis of rotation (32).

## Revendications

1. Pompe à haute pression (1), en particulier pompe à piston radial ou pompe à piston en ligne pour des installations d'injection de carburant de moteurs à combustion interne à auto-allumage et compression d'air, comprenant au moins un module de pompe (6) et un arbre d'entraînement (3) qui présente au moins une came (5) associée au module de pompe (6), le module de pompe (6) présentant un piston de pompe (11) guidé dans un alésage (12), un rouleau (21) roulant sur une surface de came (22) de la came (5) et un poussoir de rouleau (20) qui reçoit le rouleau (21), le piston de pompe (11) étant connecté au poussoir de rouleau (20) par le biais d'une coupelle de ressort (23) sur laquelle s'appuie un ressort de poussoir (24), et de ce fait un basculement du poussoir de rouleau (20) par rapport à un axe principal (7) du module de pompe (6) le long duquel le piston de pompe (11) peut être actionné étant limité,
**caractérisée en ce que**
le poussoir de rouleau (20) est supporté radialement dans un alésage (8) réalisé dans au moins une partie de boîtier (2) par rapport à l'axe principal (7) du module de pompe (6) et est configuré sous forme bombée dans au moins une région de support (30) dans laquelle le poussoir de rouleau (20) s'appuie radialement dans l'alésage (8) de la partie de boîtier (2), et **en ce que** le bombement (30) du poussoir de rouleau (20) dans la région de support est configuré de telle sorte qu'un bras de levier (31) entre l'axe de rotation (32) du rouleau (21) et un point d'appui (33) entre le bombement (30) du poussoir de rouleau (20) et l'alésage (8) de la partie de boîtier (2) mesure au maximum approximativement 5 mm.

2. Pompe à haute pression selon la revendication 1,
**caractérisée en ce que**
le poussoir de rouleau (20) est formé au moins d'une partie de poussoir de rouleau (20), la partie de poussoir de rouleau (20) recevant le rouleau (21) et la partie de poussoir de rouleau (20) s'appuyant radialement par rapport à l'axe principal (7) du module de pompe (6) dans l'alésage (8) de la partie de boîtier (2).

3. Pompe à haute pression selon la revendication 1 ou 2,
**caractérisée en ce que**
le piston de pompe (11) est enfoncé dans la coupelle de ressort (23).

4. Pompe à haute pression selon l'une quelconque des revendications 1 à 3,
**caractérisée en ce que**
la coupelle de ressort (23) présente au moins une saillie de support (35, 36) qui est guidée latéralement le long du poussoir de rouleau (20) le long de l'axe principal (7) du module de pompe (6) et qui dépasse au niveau du rouleau (21) au-delà du poussoir de rouleau (20), et **en ce que** la saillie de support (35, 36) limite un roulement latéral du rouleau (21) le long de son axe de rotation (32).

5. Pompe à haute pression selon l'une quelconque des revendications 1 à 4,
**caractérisée en ce que**
le piston de pompe (11) est configuré essentiellement sous forme cylindrique.

6. Pompe à haute pression selon la revendication 1 ou 2,
**caractérisée en ce que**
le piston de pompe (11) présente une base de piston (50) qui est tournée vers le poussoir de rouleau (20), et **en ce que** la coupelle de ressort (23) vient en prise par l'arrière avec la base de piston (50) du piston de pompe (11) pour relier le piston de pompe (11) à la coupelle de ressort (23).

7. Pompe à haute pression selon l'une quelconque des revendications 1 à 6,
**caractérisée en ce que**
la came (5) ou un arbre d'entraînement (3) sur lequel est prévue la came (5), présente au moins une nervure de guidage (55, 56) associée à la came (5), qui limite un roulement latéral du rouleau (21) le long de son axe de rotation (32).
